# EUROPÄISCHE PATENTSCHRIFT

(11) **EP 0 792 512 B1**
(45) Veröffentlichungstag und Bekanntmachung des Hinweises auf die Patenterteilung: **20.05.1998**
(21) Anmeldenummer: 95935853.2
(22) Anmeldetag: 07.11.1995
(51) Int. Cl.: H01H 47/00

(54) **SCHÜTZSICHERHEITSKOMBINATION**
PROTECTIVE SAFETY COMBINATION
ENSEMBLE DE SECURITE A CONTACTEURS

(30) Priorität: 18.11.1994 DE 4441171
(43) Veröffentlichungstag der Anmeldung: 03.09.1997
(73) Patentinhaber: SIEMENS AKTIENGESELLSCHAFT, 80333 München (DE)
(72) Erfinder: GÖBEL, Ralph-Ronald, D-92224 Amberg (DE)
(86) Internationale Anmeldenummer: DE9501539
(87) Internationale Veröffentlichungsnummer: WO9616422

(56) Entgegenhaltungen:
- DE-A- 3 541 338
- DE-A- 3 937 122
- DE-C- 4 337 665
- DE-C- 4 413 676

## Beschreibung

Die Erfindung bezieht sich auf eine Schützsicherheitskombination mit Hilfsschützen zur Freigabe eines Antriebs, bei dem ein erster Sicherheits- oder NOT-AUS-Kontakt mindestens einer der Spulen zweier Hilfsschütze vor- bzw. nachgeschaltet ist, wobei der Spule des ersten Hilfsschützes ein Öffnerkontakt des zweiten Hilfsschützes und der Spule des zweiten Hilfsschützes ein erster Öffnerkontakt des ersten Hilfsschützes in Reihe geschaltet ist.

Schützsicherheitskombinationen der obengenannten Art sind aus DE-OS 39 33 699 bekannt. Hier ist zum Öffnerkontakt des zweiten Hilfsschützes ein Öffnerkontakt eines dritten Hilfsschützes in Reihe geschaltet. Zum Öffnerkontakt des ersten Hilfsschützes liegt ein Schließerkontakt des ersten Hilfsschützes und ein Schließerkontakt des dritten Hilfsschützes in Reihe. Die Spule des dritten Hilfsschützes ist mit einer Parallelschaltung aus einem weiteren Schließerkontakt des ersten Hilfsschützes und einem weiteren Schließerkontakt des dritten Hilfsschützes in Reihe geschaltet.

Bei Anlegung einer Spannung an diese Schützsicherheitskombination zieht das erste Hilfsschütz an und damit schließt auch der in Reihe zur Spule des zweiten Hilfsschützes liegende Schließerkontakt. Die Betätigung eines diesem vorgeschalteten EIN-Tasters bewirkt das Anziehen des zweiten Hilfsschützes. Daraufhin wird durch Schließen eines Schließerkontakts des zweiten Hilfsschützes die Strombahn auch der Spule des dritten Hilfsschützes geschlossen und zugleich die Strombahn der Spule des ersten Hilfsschützes unterbrochen. Auf diese Weise erfolgt eine gegenseitige Überwachung der Hilfsschütze. Nur bei Funktionsfähigkeit aller drei Hilfsschütze wird ein Antrieb freigegeben. Durch die Schaltung sind bereits vier Schaltglieder pro Hilfsschütz belegt. Mit drei beispielsweise achtpoligen Hilfsschützen lassen sich somit vier Freigabekreise realisieren.

Bei einer demgegenüber verbesserten Schützsicherheitskombination gemäß der nicht vorveröffentlichten deutschen Patentanmeldung P 43 37 665.7 werden die Schaltglieder der Hilfsschütze effizienter ausgenützt, was die Realisierung zumindest eines Freigabekreises mit drei vierpoligen Hilfsschützen ermöglicht. Auch hier ist den einseitig an Steuerspannung liegenden Spulen dreier Hilfsschütze ein Sicherheits- oder NOT-AUS-Kontakt vorgeschaltet, und der Spule des ersten Hilfsschützes ist die Reihenschaltung von Öffnerkontakten des zweiten und dritten Hilfsschützes vorgeschaltet. Im Unterschied zu bekannten Schützsicherheitskombination gemäß DE-OS 39 33 699 ist hier den parallel geschalteten Spulen des zweiten und dritten Hilfsschützes eine Reihenschaltung aus Schließerkontakten des zweiten und dritten Hilfsschützes vorgeschaltet. Weiterhin liegt parallel zu dieser Reihenschaltung ein Schließerkontakt des ersten Hilfsschützes in Reihe mit einem Schließerkontaktes eines EIN-Tasters.

Der Erfindung liegt die Aufgabe zugrunde, eine Schützsicherheitskombination der obengenannten Art zu schaffen, die die Reihenschaltung einer Schutztür- und NOT-AUS-Schaltung mit möglichst geringem Aufwand ermöglicht. Die Aufgabe wird dadurch gelöst, daß die Spule des ersten Hilfsschützes einen nachgeschalteten zweiten mit dem ersten gekoppelten Sicherheits- oder NOT-AUS-Kontakt aufweist, daß der Spule des zweiten Hilfsschützes ein Öffnerkontakt eines EIN-Tasters in Reihe geschaltet ist, daß dem Öffnerkontakt des zweiten Hilfsschützes ein Schließerkontakt des Hilfsschützes parallel liegt, daß dem Öffnerkontakt des ersten Hilfsschützes ein Schließerkontakt parallel liegt, daß Mittel vorgesehen sind, durch die bei Betätigung der Hilfsschütze stets das zweite Hilfsschütz vor dem ersten anzieht und daß ein Energiespeicher in Wirkverbindung mit der Spule des zweiten Hilfsschützes steht, der nach Spannungszuschaltungen die Schützsicherheitskombination und einer anschließenden Betätigung des EIN-Tasters das zweite Hilfsschütz erregt und in den Zustand der Selbsthaltung überführt.

Die Schützsicherheitskombination gemäß Patentanspruch 1 weist folgende Vorteile auf:
1. Mit nur zwei vierpoligen Hilfsschützen lassen sich ein Freigabekreis mit zwei Schließerkontakten in Reihe und ein Meldekreis mit einem Schließer- oder Öffnerkontakt verwirklichen.
2. Durch die Ausbildung des NOT-AUS-Schalters mit zwei Öffnerkontakten in der beschriebenen Weise wird eine Zweikanaligkeit erreicht, d.h. mit jedem der beiden Öffnerkontakte kann der Freigabekreis ausgeschaltet werden.
3. Die Sicherheitskombination gewährt auch Sicherheit bei einem Querschluß, durch den z.B. die Reihenschaltung aus dem Öffnerkontakt des NOT-AUS-Tasters und dem Öffnerkontakt des EIN-Tasters kurzgeschlossen ist.
4. Es erfolgt eine Selbstüberwachung des EIN-Tasters, d.h. bei Kurzschluß des Öffnerkontakts vom EIN-Taster ist die Schaltung nicht mehr funktionsfähig.
5. Die Schützsicherheitskombination ermöglicht die Realisierung einer Schutztür- und NOT-AUS-Schaltung mit nur zwei Schützen.

Auch bei flüchtigen Fehlern wirkt die Schaltung selbstüberwachend. Sie entspricht daher dem Sicherheitsstandard bisher bekannter Schaltungen dieser Art. Die Selbstüberwachung wird vorteilhafterweise durch den Einsatz eines Kondensators als Energiespeicher erreicht, der die Gedächtnisfunktion des üblicherweise dritten Schützes übernimmt.

Weitere vorteilhafte Ausgestaltungen der Erfindung sind den Unteransprüchen zu entnehmen.

Ausführungsbeispiele der Erfindung werden im folgenden anhand einer Zeichnung näher erläutert. Es zeigen:
- FIG 1: Eine erfindungsgemäße Schützsicherheitskombination als zweikanalige NOT-AUS-Schaltung zum Gleichspannungsanschluß,
- FIG 2: eine erfindungsgemäße zweikanalige Schutztürschaltung zum Gleichspannungsanschluß und
- FIG 3: eine zweikanalige NOT-AUS-Schaltung zum Wechselspannungsanschluß.

FIG 1 zeigt eine zweikanalige NOT-AUS-Schaltung mit einem durch einen Pluspol 1 und einen Minuspol 2 gebildeten Gleichspannungsanschluß. Die NOT-AUS-Schaltung besteht im wesentlichen aus zwei parallel geschalteten Strompfaden, die über zwei Öffnerkontakte 3,4 eines NOT-AUS-Schalters in Verbindung stehen. Im ersten Strompfad liegt eine Spule a eines ersten Hilfsschützes, im zweiten Strompfad eine Spule b eines zweiten Hilfsschützes. Beiden Spulen a und b ist jeweils eine Parallelschaltung aus einem Schließer- und einem Öffnerkontakt vorgeschaltet. Der erste Strompfad ist in der genannten Reihenfolge durch die Reihenschaltung der erwähnten Parallelschaltung, die Spule b und den Öffnerkontakt 5 gebildet, der direkt mit dem Minuspol 2 verbunden ist. Die der Spule a vorgeschaltete Parallelschaltung besteht aus einem Schließerkontakt Kₐ₂ des ersten Hilfsschützes und einem Öffnerkontakt K_{b1} des zweiten Hilfsschützes.

Die der Spule b vorgeschaltete Parallelschaltung besteht aus einem Öffnerkontakt Kₐ₁ des ersten Hilfsschützes und einem Schließerkontakt K_{b2} des zweiten Hilfsschützes.

Über den Öffnerkontakt 3 des NOT-AUS-Schalters liegt der zweite Strompfad, der durch die Reihenschaltung der erwähnten zweiten Parallelschaltung, die Spule b, einem AUS-Taster 5 und den Öffnerkontakt 4 in der genannten Reihenfolge gebildet ist, parallel zum ersten Strompfad.

Die parallelen Strompfade sind über eine Sicherung 11 und eine dazu in Reihe liegende Diode 12 mit dem Pluspol 1 verbunden. Zwischen dem Verbindungspunkt der letztgenannten beiden Schaltungskomponenten und dem Minuspol 2 liegt ein ohmscher Widerstand 13, der zusammen mit der Diode 12 eine Reihenschaltung bildet, die durch eine Leuchtdiode 10 und einen weiteren ohmschen Widerstand 14 überbrückt ist.

Zur Spule a des ersten Hilfsschützes liegt eine Reihenschaltung aus einer Leuchtdiode 9 und einem ohmschen Widerstand 15 parallel. Zur Reihenschaltung aus der Spule b des zweiten Hilfsschützes und des nachgeschalteten Öffnerkontakts 5 liegt eine Reihenschaltung aus einem weiteren Öffnerkontakt Kₐ₃ des ersten Hilfsschützes, einem ohmschen Widerstand 16 und einem Kondensator 7 in der genannten Reihenfolge, wobei die Kathode des Kondensators 7 an den Minuspol 2 geschaltet ist. Die Serienschaltung aus dem Widerstand 16 und dem Öffnerkontakt Kₐ₃ ist durch eine Zenerdiode 8 überbrückt, über die der Kondensator 7 entladen werden kann.

Zur Wirkungsweise der beschriebenen Schützsicherheitskombination ist folgendes auszuführen: Bei Anlegen einer Gleichspannung an die beiden Pole 1,2 und geschlossenem NOT-AUS-Schalter, d.h. nicht betätigten, entriegelten Öffnerkontakten 3,4 ist die Strombahn für beide Spulen a,b geschlossen, und beide Hilfsschütze ziehen daher an. Durch unterschiedliche Dimensionierung der Spulenwiderstände beider Spulen a,b wird erreicht, daß stets das zweite Hilfsschütz als erstes anzieht, selbst wenn beide Hilfsschütze über den NOT-AUS-Schalter gleichzeitig betätigt werden. Sobald der Öffnerkontakt K_{b1} des zweiten Hilfsschützes vor der Spule a öffnet, kann das erste Hilfsschütz nicht mehr anziehen, so daß bei einem schnelleren Anzug des zweiten Hilfsschützes gewährleistet ist, daß nur dieses anzieht.

In dieser Phase, in der nur das zweite Hilfsschütz angezogen ist, wird der Kondensator 7 über die noch geschlossenen Öffnerkontakte Kₐ₁ und Kₐ₃ des ersten Hilfsschützes aufgeladen.

Durch anschließende Betätigung des EIN-Tasters öffnet der Öffnerkontakt 5 und das zweite Hilfsschütz wird zum Abfallen gebracht, während das erste Hilfsschütz anziehen kann. Zu diesem Zeitpunkt ist der parallel zur Spule b des zweiten Hilfsschützes liegende Kondensator 7 durch die vorherige Anregung desselben bereits aufgeladen. Eine Entladung des Kondensators 7 wird einerseits dadurch verhindert, daß der Öffnerkontakt 5 des EIN-Tasters die Verbindung des zweiten Schutzes zum Minuspol 2 hin unterbricht und weil andrerseits nach Abfallen des zweiten Hilfsschützes das erste anzieht, so daß auch zum Pluspol 1 hin die Verbindung unterbrochen ist.

Wird der EIN-Taster losgelassen, d.h. der Öffnerkontakt 5 wieder geschlossen, so bleibt das erste Hilfsschütz aufgrund des Selbsthaltekontaktes Kₐ₂ in der Stellung EIN und das zweite Hilfsschütz wird durch den Entladestrom des Kondensators 7 erregt und zieht ebenfalls an. Die NOT-AUS-Schaltung besteht aus zwei Hilfsschützen, wobei das eine zwei und das andere drei Schaltglieder benötigt. Demzufolge lassen sich mit nur zwei vierpoligen Hilfsschützen ein Freigabekreis mit je zwei Schließern in Reihe sowie ein Meldekreis mit einem Schließer realisieren, wie im rechten Teil der FIG 1 angedeutet.

Die vorliegende NOT-AUS-Schaltung hat den Vorteil, daß selbst bei einem Verschweißen von Schließerkontakten des ersten Hilfsschützes und anschließendem Entriegeln der NOT-AUS-Öffnerkontakte 3,4 das zweite Hilfsschütz nicht mehr anzieht, da der Kondensator 7 bereits entladen ist. Ein Versetzen der NOT-AUS-Kontakte 3,4 von der Position vor der Schützspule hinter selbige oder umgekehrt, würde zwar einen automatischen Anlauf verhindern, aber dafür als Nachteil eine Ausschaltverzögerung für das zweite Hilfsschütz im Millisekundenbereich zur Folge haben. Dadurch wäre im Fehlerfall, das heißt bei Verschweißen von Schließerkontakten des ersten Hilfsschützes ein sofortiges Ansprechen der Schaltung nicht mehr gewährleistet.

Die Spannungsanschaltung an den Anschlüssen 1,2 wird auf einfache Weise durch die Leuchtdiode 10 überwacht und angezeigt. Die Leuchtdiode 9 macht die Anregung des ersten Hilfsschützes sichtbar.

In FIG 2 ist die Ausführung einer erfindungsgemäßen zweikanaligen Schutztür-Schaltung dargestellt. Sie unterscheidet sich von der NOT-AUS-Schaltung gemäß FIG 1 nur dadurch, daß die Öffnerkontakte 3,4 nun in Abhängigkeit von der Stellung einer Schutztür geschaltet werden. Die beiden Schaltglieder 3,4 sind entsprechend der gezeigten Stellung der Schutztür im geöffneten Zustand ebenfalls geöffnet.

FIG 3 zeigt eine zweikanalige NOT-AUS-Schaltung für Wechselspannungsanschluß mit einem Transformator 18 und einer in Reihe dazu geschalteten Gleichrichterbrücke 19, durch die die Wechselspannung einerseits heruntertransformiert wird und der Wechselstrom gleichgerichtet wird. Ansonsten stimmt auch diese Schaltung völlig mit der gemäß FIG 1 ein und bedarf somit keiner weiteren Erläuterung.

## Patentansprüche

1. Schützsicherheitskombination mit Hilfsschützen zur Freigabe eines Antriebs, bei dem ein erster Sicherheits- oder NOT-AUS-Kontakt (3) mindestens einer der Spulen (a,b) zweier Hilfsschütze vor- bzw. nachgeschaltet ist, wobei der Spule (a) des ersten Hilfsschützes ein Öffnerkontakt (Kb1) des zweiten Hilfsschützes und der Spule (b) des zweiten Hilfsscützes ein erster Öffnerkontakt (Ka1) des ersten Hilfsschützes in Reihe geschaltet ist, **dadurch gekennzeichnet**, daß die Spule (a) des ersten Hilfsschützes einen nachgeschalteten zweiten (4) mit dem ersten (3) gekoppelten Sicherheits- oder NOT-AUS-Kontakt aufweist, daß der Spule (b) des zweiten Hilfsschützes ein Öffnerkontakt (5) eines EIN-Tasters in Reihe geschaltet ist, daß dem Öffnerkontakt (Kb1) des zweiten Hilfsschützes ein Schließerkontakt (Ka2) des ersten Hilfsschützes parallel liegt, daß dem Öffnerkontakt (Ka1) des ersten Hilfsschützes ein Schließerkontakt (Kb2) parallel liegt, daß Mittel vorgesehen sind, durch die bei Betätigung der Hilfsschütze stets das zweite Hilfsschütz vor dem ersten anzieht, daß ein Energiespeicher (7) in Wirkverbindung mit der Spule (4) des zweiten Hilfsschützes steht, der nach Spannungszuschaltungen die Schützsicherheitskombination und einer anschließenden Betätigung des EIN-Tasters das zweite Hilfsschütz erregt und in den Zustand der Selbsthaltung überführt.

2. Schützsicherheitskombination nach Anspruch 1, **dadurch gekennzeichnet**, daß der Energiespeicher als Kondensator (7) ausgeführt ist.

3. Schützsicherheitskombination nach Anspruch 1 oder 2, **dadurch gekennzeichnet**, daß der Reihenschaltung aus der Spule (6) des zweiten Hilfsschützes und dem Öffnerkontakt (5) des EIN-Tasters eine Reihenschaltung aus einem zweiten Öffnerkontakt (Kₐ₃) des ersten Hilfsschützes, einem ohmschen Widerstand (16) und dem Kondensator (7) parallel geschaltet ist.

4. Schützsicherheitskombination nach einem der vorangehenden Ansprüche, **dadurch gekennzeichnet**, daß zur Reihenschaltung aus dem Widerstand (16) und dem zweiten Öffnerkontakt (Kₐ₃) eine Diode (8) parallel liegt, über die der Kondensator (7) über die Spule (6) des zweiten Hilfsschützes entladbar ist.

5. Schützsicherheitskombination nach einem der vorangehenden Ansprüche, **dadurch gekennzeichnet**, daß die Mittel, durch die bei Betätigung der Hilfsschütze stets das zweite Hilfsschütz vor dem ersten anzieht, darin bestehen, daß die Widerstände der beiden Spulen (a,b) unterschiedlich dimensioniert sind.

6. Schützsicherheitskombination nach nach einem der vorangehenden Ansprüche, **dadurch gekennzeichnet**, daß parallel zur Spule (a) des ersten Hilfsschützes eine erste Leuchtdiode (9) geschaltet ist.

7. Schützsicherheitskombination nach einem der vorangehenden Ansprüche, **dadurch gekennzeichnet**, daß parallel zum Steuerspannungsanschluß (1,2) der Schützsicherheitskombination eine zweite Leuchtdiode (10) zugeschaltet ist.

8. Schützsicherheitskombination nach einem der vorangehenden Ansprüche, **dadurch gekennzeichnet**, daß der EIN-Taster selbstüberwachend geschaltet ist.

9. Schützsicherheitskombination nach einem der vorangehenden Ansprüche, **dadurch gekennzeichnet**, daß die NOT-AUS-Kontakte von der Stellung einer Schutztür abhängige Kontakte (3,4) sind.

## Claims

1. Contactor safety combination having contactor relays for enabling an operating mechanism, in which contactor safety combination a first safety contact or emergency OFF contact (3) is connected upstream or downstream of at least one of the coils (a, b) of two contactor relays, with a break contact (Kb1) of the second contactor relay being connected in series with the coil (a) of the first contactor relay, and a first break contact (Ka1) of the first contactor relay being connected in series with the coil (b) of the second contactor relay, characterised in that the coil (a) of the first contactor relay has a downstream second (4) safety contact or emergency OFF contact that is coupled with the first (3) safety contact or emergency OFF contact, in that there is connected in series with the coil (b) of the second contactor relay a break contact (5) of an ON button, in that there lies in parallel with the break contact (Kb1) of the second contactor relay a make contact (Ka2) of the first contactor relay, in that there lies in parallel with the break contact (Ka1) of the first contactor relay a make contact (Kb2), in that there are provided means, by means of which the second contactor relay always picks up before the first when the contactor relays are actuated, and in that there is operatively connected to the coil (4) of the second contactor relay an energy store (7) which excites and transfers into the state of locking the contactor safety combination after voltage connections and the second contactor relay after a subsequent actuation of the ON button.

2. Contactor safety combination according to claim 1, characterised in that the energy store is constructed as a capacitor (7).

3. Contactor safety combination according to claim 1 or 2, characterised in that there is connected in parallel with the series circuit arrangement consisting of the coil (6 (sic)) of the second contactor relay and the break contact (5) of the ON button a series circuit arrangement consisting of a second break contact (Kₐ₃) of the first contactor relay, an ohmic resistance (16) and the capacitor (7).

4. Contactor safety combination according to one of the preceding claims, characterised in that there lies in parallel with the series circuit arrangement consisting of the resistance (16) and the second break contact (Kₐ₃) a diode (8), by way of which the capacitor (7) can be discharged via the coil (6 (sic)) of the second contactor relay.

5. Contactor safety combination according to one of the preceding claims, characterised in that the means, by means of which the second contactor relay always picks up before the first when the contactor relays are actuated, consist in that the resistances of the two coils (a, b) are differently dimensioned.

6. Contactor safety combination according to one of the preceding claims, characterised in that there is connected in parallel with the coil (a) of the first contactor relay a first light-emitting diode (9).

7. Contactor safety combination according to one of the preceding claims, characterised in that there is connected in parallel with the control-voltage terminal (1, 2) of the contactor safety combination a second light-emitting diode (10).

8. Contactor safety combination according to one of the preceding claims, characterised in that the ON button is connected so as to be self-monitoring.

9. Contactor safety combination according to one of the preceding claims, characterised in that the emergency OFF contacts are contacts (3, 4) which are dependent on the position of a protective door.

## Revendications

1. Groupe de sécurité à contacteurs, comportant des contacteurs auxiliaires pour dégager un dispositif d'entraînement, dans lequel un premier contact (3) de sécurité ou d'ouverture de secours est monté en amont ou en aval d'au moins l'une des bobines (a,b) de deux contacteurs auxiliaires, un contact (K_{b1}) de repos du deuxième contacteur auxiliaire étant monté en série avec la bobine (a) du premier contacteur auxiliaire et un premier contact (Kₐ₁) de repos du premier contacteur auxiliaire étant monté en série avec la bobine (b) du deuxième contacteur auxiliaire, caractérisé en ce que la bobine (a) du premier contacteur auxiliaire comporte un deuxième contact (4) de sécurité ou d'ouverture de secours en aval, couplé au premier contact (3) de sécurité ou d'ouverture de secours, en ce qu'un contact (5) de repos d'un bouton-poussoir de fermeture est monté en série avec la bobine (b) du deuxième contacteur auxiliaire, en ce qu'un contact (Kₐ₂) de travail du premier contacteur auxiliaire est monté en parallèle avec le contact (K_{b1}) de repos du deuxième contacteur auxiliaire, en ce qu'un contact (K_{b2}) de travail est monté en parallèle avec le contact (Kₐ₁) de repos du premier contacteur auxiliaire, en ce qu'il est prévu des moyens par lesquels, en cas d'actionnement des contacteurs auxiliaires, le deuxième contacteur auxiliaire attire toujours avant le premier, en ce qu'un accumulateur (7) d'énergie, qui, après application de tension, excite le groupe de sécurité à contacteurs et, après un actionnement qui suit du bouton-poussoir de fermeture, fait passer le deuxième contacteur auxiliaire en l'état de maintien, est en liaison active avec la bobine (4) du deuxième contacteur auxiliaire.

2. Groupe de sécurité à contacteurs suivant la revendication 1, caractérisé en ce que l'accumulateur d'énergie est réalisé en condensateur (7).

3. Groupe de sécurité à contacteurs suivant la revendication 1 ou 2, caractérisé en ce qu'un circuit-série constitué d'un deuxième contact (Kₐ₃) de repos du premier contacteur auxiliaire, d'une résistance (16) ohmique et du condensateur (7) est monté en parallèle au circuit-série constitué de la bobine (6) du deuxième contacteur auxiliaire et du contact (5) de repos du bouton-poussoir de fermeture.

4. Groupe de sécurité à contacteurs suivant l'une des revendications précédentes, caractérisé en ce qu'une diode (8), par l'intermédiaire de laquelle le condensateur (7) peut être déchargé par l'intermédiaire de la bobine (6) du deuxième contacteur auxiliaire, est montée en parallèle avec le circuit-série constitué de la résistance (16) et du deuxième contact (Kₐ₃) de repos.

5. Groupe de sécurité à contacteurs suivant l'une des revendications précédentes, caractérisé en ce que les moyens par lesquels le deuxième contacteur auxiliaire attire toujours avant le premier en cas d'actionnement des contacteurs auxiliaires consiste en ce que les résistances des deux bobines a, b ont des valeurs différentes.

6. Groupe de sécurité à contacteurs suivant l'une des revendications précédentes, caractérisé en ce qu'une première diode luminescente est branchée en parallèle à la bobine (a) du premier contacteur auxiliaire.

7. Groupe de sécurité à contacteurs suivant l'une des revendications précédentes, caractérisé en ce qu'une deuxième diode (10) luminescente est branchée en parallèle au raccordement (1,2) de tension de commande du groupe de sécurité à contacteurs.

8. Groupe de sécurité à contacteurs suivant l'une des revendications précédentes, caractérisé en ce que le bouton-poussoir de fermeture est branché de manière autocontrôlée.

9. Groupe de sécurité à contacteurs suivant l'une des revendications précédentes, caractérisé en ce que les contacts d'ouverture de secours sont des contacts (3,4) dépendants de la position d'une porte de protection.
